# EUROPÄISCHE PATENTSCHRIFT

(11) **EP 0 204 755 B1**
(45) Veröffentlichungstag und Bekanntmachung des Hinweises auf die Patenterteilung: **28.09.1988**
(21) Anmeldenummer: 85906042.8
(22) Anmeldetag: 06.12.1985
(51) Int. Cl.: C10B 45/02

(54) **STAMPFMASCHINE MIT STAMPFERSTANGENSPERREN**
PRESSING MACHINE WITH STAMPING BAR LOCKING SYSTEM
MACHINE A PRESSER, AVEC BLOCAGE DES PILONS

(30) Priorität: 11.12.1984 DE 3445068
(43) Veröffentlichungstag der Anmeldung: 17.12.1986
(73) Patentinhaber: Saarbergwerke Aktiengesellschaft, 66104 Saarbrücken (DE)
(72) Erfinder: TURNER, Gerhard, D-6636 Überherrn (DE)
(74) Vertreter: Schulte, Jörg, Dipl.-Ing.
(86) Internationale Anmeldenummer: DE8500510
(87) Internationale Veröffentlichungsnummer: WO8603509

(56) Entgegenhaltungen:
- WO-A-82/02055
- FR-A- 2 339 665

## Beschreibung

Die Erfindung betrifft eine Stampfmaschine zur Herstellung eines für die Verkokung vorgesehenen, verdichteten Kohlekuchens, mit den einzelnen Stampferstangen zugeordneten Stampferstangensperren, die die Stampferstangen nach dem Stampfvorgang und während des Setzvorganges in der oberen Endstellung über ein Klemmteil festhalten.

Zur Erzielung einer ausreichenden Koksqualität werden Kokskohlen mit Hilfe von freifallenden Stampfern in einer dafür vorgesehenen Form verdichtet und dann als verdichteter Kohlekuchen in die lehren Koksöfen gesetzt. Während_{'} des Setzens in den Koksofen müssen die Stampferstangen in der oberen Endposition fixiert werden, damit der verdichtete Kokskuchen aus der Form herausgefahren werden kann. Das Festhalten der angehobenen Stampferstangen erfolgt bisher durch exzentrisch gelagerte Segmentscheiben, die um eine horizontale Achse drehbar angeordnet sind und sich infolge ihres Eigengewichtes an die Stampferstangen anlegen (DE-A-2 603 677). Durch entsprechendes Zurückdrehen der die Segmentscheiben tragenden Wellen werden die Stampferstangen dann wieder gelöst, um mit Hilfe bekannter Vorrichtungen taktmäßig angehoben und zum freien Fall freigegeben zu werden. Die Übertragung der Anpreßkraft erfolgt bei den bekannten Stampferstangensperren lediglich durch die Linienberührung zwischen der üblicherweise mit einem Reibbelag versehenen Stampferstange und den Segmentscheiben. Von daher ist die übertragbare Anpreßkraft begrenzt, so daß bei höheren 6 m Öfen und dadurch bedingt längeren Stampferstangen das ebenfalls höhere Gewicht der Stampferstangen durch die Anpreßkraft der Segmentscheiben nicht sicher gehalten werden kann. Mit einem als Keil ausgebildeten Klemmkörper arbeitet die Stampfersperre nach WO-A-82/02055. Über einen pneumatischen oder hydraulischen Arbeitszylinder wird der Keil in eine von der Stampferstange und einem an der Rahmenkonstruktion der Stampfmaschine festgelegten Widerlager gebildete trichterförmige Öffnung gedrückt. Zum Lösen der Stampferstange muß der Zylinder den Keil aus der Öffnung herausziehen. Ein genaues Einstellen der Klemmkraft ist schwierig, ein Nachstellen nur schwierig möglich und zum Betrieb als zusätzliches Aggregat ein Arbeitszylinder je Stampferstange zu installieren.

Der Erfindung liegt die Aufgabe zugrunde, eine Stampferstangensperre zu schaffen, die auch bei den für höhere Öfen vorgesehenen schwereren Stampferstangen einen sicheren Betrieb ermöglicht.

Die Aufgabe wird erfindungsgemäß dadurch gelöst, daß das Klemmteil als die Welle exzentrisch umgebende Hülse ausgebildet ist, an der ein Gleitstück verschieblich und mit einem zugeordneten Klemmkeil einerseits und letzterer mit dem Steg der Stampferstange andererseits korrespondierend angeordnet ist, wobei der Klemmkeil gegen ungewolltes Einklemmen gesichert ist. Über die erfindungsgemäße Ausbildung der Stampferstangensperre ist es möglich, schon bei kleinen Drehbewegungen der Welle hohe Anpreßkräfte über Gleitstück und Klemmkeil auf den Steg der Stampferstange aufzubringen. Besonders hervorzuheben und vorteilhaft ist dabei, daß die Kraftübertragung durch Flächenpressung erfolgt, so daß die Stampferstangensperren bei geringerem Verschleiß wesentlich schwerere Stampferstangen immer noch sicher in ihrer oberen Endposition fixieren, wenn der Kohlekuchen in den Koksofen hineingesetzt wird. Das Gleitstück ist auf der Hülse drehfest gelagert und von daher wie oben schon erwähnt schon durch sehr kleine Drehungen der Welle so verschiebbar, da einerseits der in den Keilsitz eingreifende Klemmkeil an dem Steg der Stampferstange festgesetzt oder aber durch entsprechende Entlastung die Stampferstange für den freien Fall wieder freigegeben wird.

Um einen vorteilhaften Keilsitz zu gewährleisten, ist erfindungsgemäß vorgesehen, daß das Gleitstück mit dem Steg der Stampferstange einen nach oben offenen Winkel bildend angeordnet ist. Der Klemmkeil fällt somit automatisch bei den verschiedenen von ihm vorzunehmenden Bewegung immer wieder in den Keilsitz hinein, so daß eine immer gleichmäßige und hohe Übertragung von Kräften auf den Steg der Stampferstange gewährleistet ist. Das Herausheben der Stampferstange kann ohne gesondertes Lösen erfolgen, also ohne Einsatz einer gesonderten Steuerung der Hubvorrichtung. Die Hubvorrichtung insgesamt ist damit konstruktiv wesentlich einfacher ausgebildet.

Die Wirkung der Stampferstangensperren wird noch dadurch zweckmäßig erhöht, daß die Steigungsflächen der einander zugeordneten Seiten von Gleitstück und Klemmkeil eine Selbsthemmung sichernd ausgebildet sind. Bei entsprechend richtiger Wahl des Keilwinkels bzw. der Steigungsflächen ist so die vorteilhafte Selbsthemmung des Systems gesichert.

Um eine sichere Fixierung der Stampferstangen in ihrer jeweiligen oberen Endposition zu erreichen, ist erfindungsgemäß vorgesehen, daß jeder Stampferstange einander gegenüberliegend je zwei Klemmkeile und Gleitstücke mit der Welle drehfest verbundener Hülse zugeordnet sind. Es ist zwar grundsätzlich bekannt, die Segmentscheiben einander gegenüberliegend anzuordnen, doch erfolgt dies als unbedingte Notwendigkeit und ohne das System wesentlich zu verbessern. Im vorliegenden Fall tritt aber die Verwirklichung der Lösung, nach der jeder Stampferstange einander gegenüberliegend je zwei Klemmkeile und Gleitstücke mit der Welle drehfest verbundener Hülse zugeordnet sind, eine eindeutige Verbesserung ein, während das System aber auch dann funktionieren würde, wenn die Klemmkeile und Gleitstücke nur einer der Seiten und auf der gegenüberliegenden Seite einfach eine Anlagefläche vorgesehen wäre.

Eine weitere zweckmäßige Ausbildung sieht vor, daß die am Steg der Stampferstange aniegbare Platte des Klemmkeils in Längsachse des Steges verlängerbar ausgebildet ist. Damit kann die Kraft übertragende Fläche den Bedürfnissen entsprechend vergrößert oder ggf. auch verkleinert werden.

Ebenfalls zur Erhöhung der Klemmkräfte kann es zweckmäßig sein, zusätzlich zu dem vorhandenen Reibbelag auf dem Steg auch die Platte mit einer Reibschicht zu versehen. Auf diese einfache Art und Weise kann die Haltekraft wirksam vergrößert werden.

Ein gleichmäßiges Betätigen der Stampferstangensperre wird nach einer Ausbildung der Erfindung sichergestellt, indem dem Gleitstück an den Längsseiten verlaufende Führungen zugeordnet sind. Ein seitliches Verrutschen der einzelnen Teile der Stampferstangensperre ist damit wirksam unterbunden.

Dabei ist zweckmäßigerweise in den Längsseiten eine Nut ausgebildet, in der die Klemmkeil zugeordneten Führungsleisten gehalten sind. Ein gleichmäßiges Verschieben des Gleitstückes und damit Festsetzen des Klemmkeils ist so gewährleistet, auch wenn nach längerem Betrieb sich Schmutz abgesetzt hat oder die durch den Reibbelag gebildeten Flächen Ünebenheiten aufweisen.

Bei einer derartigen Ausbildung der Führungsnutz ist das Sichern des Klemmkeils in der jeweils offenen Position der Stamperstangensperre zweckmäßig dadurch erreicht, daß der Nut endseitig eine den Klemmkeil in der offenen Position sichernde Paßfeder zugeordnet ist. Der Klemmkeil ist so wirksam gegen ungewolltes Einklemmen in der offenen Position gesichert, da er durch die Paßfeder an einem zu weiten Hereinrutschen einfach und sicher gehindert ist.

Die Erfindung zeichnet sich insbesondere dadurch aus, daß ein sicheres System einer Stampferstangensperre geschaffen ist, das unabhängig von dem Gewicht der einzelnen Stampferstange sicher eingreift und das auch noch nach längeren Betriebszeiten und evtl. aufgetretenem Verschleiß voll wirksam bleibt. Die vorteilhafte Stampferstangensperre erreicht ihre hohe Sicherheit insbesondere dadurch, daß die Kraftübertragung zwischen der Sperre und dem Steg der Stampferstange durch Flächenpressung erfolgt. Die Maße der für die Flächenpressung zur Verfügung stehenden Bereiche kann dabei den jeweiligen Betriebsbedingungen entsprechend gewählt werden oder aber auch anpaßbar ausgebildet sein.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen :
Fig. 1 eine Seitenansicht der von zwei Stampferstangensperren beeinflußten Stampferstange und
Fig. 2 einen Teilschnitt etwa mittig der beiden Wellen der Stampferstangensperren.

Die in Fig. 1 und 2 wiedergegebene Stampferstangensperre 1 soll die Stampferstange 2 in ihre oberen Endposition fixieren und festhalten, während der Kohlekuchen aus der Form heraus in den Koksofen gesetzt wird. Hierzu wirken die Stampferstangensperren 1 flächig auf den Steg 3 der Stampferstange 2 ein, wobei je nach den Gegebenheiten ein Teil der Steghöhe oder aber der gesamte Steg zwischen den beiden Flanschen 4, 5 der Stampferstangensperren 1 und 6 beeinflußt wird.

Die einzelnen Stampferstangensperren 1, 6 weisen jeweils eine angetriebene Welle 7 auf, auf der eine exzentrische Hülse 8 drehfest aufgeklemmt ist. Die Hülse 8 ist einteilig ausgebildet und endseitig über die Deckelhälften 9, 10 abgedeckt, so daß ein seitliches Verschieben der Hülse nicht auftreten kann. Die Deckelflächen 9, 10 sind über Halteschrauben mit der Welle 7 verbunden. Mit 11 ist ein Schmieranschluß bzw. ein Schmiernippel bezeichnet.

Mit der Hülse 8 sind die Gleitstücke 13, 14 drehbar verbunden. Diese Gleitstücke sind keilförmig ausgebildet und können über die Hülse 8 bei entsprechender Drehung der Welle 7 seitlich verschoben werden. Dabei beeinflussen sie die in dem zwischen den Gleitstücken 13, 14 und dem Steg 3 geschaffenen Keilsitz sitzenden Klemmkeil 15, 16.

Die Steigungsflächen 17, 18 der Klemmkeile 15, 16 und der Gleitstücke 13, 14 sind so aufeinander abgestimmt, daß die gesamte Vorrichtung selbsthemmend arbeitet. Die Seiten 19, 20 der einander zugeordneten Gleitstücke 13, 14 und Klemmkeile 15, 16 sind entsprechend als Steigungsfläche 17 bzw. 18 ausgebildet. Entsprechendes zeigen die beiden Fig. 1 und 2.

An den Längsseiten 25 der Gleitstücke 13, 14 und Klemmkeile 15,16 sind Führungen 26 ausgebildet. Darüber ist ein gleichmäßiges Gleiten der beiden Teile aneinander sichergestellt, wobei die Führung 26 zweckmäßigerweise durch eine im Gleitstück 13, 14 ausgebildete Nut 27 bzw. eine dem Klemmkeil 15, 16 zugeordnete Führungsleiste 28 verwirklicht ist. Diese Führungsleiste 28 ist über Halteschrauben 29 lösbar mit dem Klemmkeil 15 bzw. 16 verbunden, so daß die Montage des gesamten Stampfersperrensystems erleichtert ist.

Ein ungewolltes Einklemmen des Klemmkeils 15, 16 ist dadurch verhindert, daß die Nut endseitig, d. h. am unteren Ende eine Paßfeder 33 aufweist, die ein zu weites Eindringen des Klemmkeils einfach und sicher verhindert. Statt des Klemmkeils ist es auch möglich, alternativ einen Anschlag hier vorzusehen, der den Klemmkeil sperrt oder aber den Klemmkeil auf andere Art und Weise in einer bestimmten vorgegebenen Position abzustoppen, Hierzu sieht Fig. 1 neben der geschilderten Ausbildung der Paßfeder alternativ vor, daß den Klemmkeilen Ösen 23 zugeordnet sind, an denen das über die Umlenkrolle 21 geführte Seil 22 gehalten und gesichert ist. Auf der anderen Seite ist es an der Öse 24 am Gehäuse befestigt, so daß ein zu weites Hereinfallen des Klemmkeils 15, 16 über die durch die Länge des Seils 22 vorgegebene Position hinaus verhindert ist.

Die Fläche, mit der die Klemmkeile 15, 16 auf den Steg 3 der Stampferstange 2 einwirken, wird durch die Platten 30, 31 vorgegeben. Diese Platten 30, 31 sind mit den übrigen Teilen des Klemmkeils 15,16 verbunden, wie in Fig. 2 durch die Schweißnähte verdeutlicht ist. Es ist aber auch möglich, diese Platten 30, 31 lösbar an den Klemmkeilen 15, 16 anzubringen, so daß sie bei Bedarf nach größerer Flächenpressung ausgewechselt und durch größere ersetzt werden können.

## Patentansprüche

1. Stampfmaschine zur Herstellung eines für die Verkokung vorgesehenen, verdichteten Kohlekuchens, mit den einzelnen Stampferstangen zugeordneten Stampferstangensperren, die die Stampferstangen nach dem Stampfvorgang und während des Setzvorganges in der oberen Endstellung über ein Klemmteil festhalten, dadurch gekennzeichnet, daß das Klemmteil als die Welle (7) exzentrisch umgebende Hülse (8) ausgebildet ist, an der ein Gleitstück (13, 14) verschieblich und mit einem zugeordneten Klemmkeil (15, 16) einerseits und letzterer mit dem Steg (3) der Stampferstange (2) andererseits korrespondierend angeordnet ist, wobei der Klemmkeil gegen ungewolltes Einklemmen gesichert ist.

2. Stampfmaschine nach Anspruch 1, dadurch gekennzeichnet, daß das Gleitstück (13, 14) mit dem Steg (3) der Stampferstange (2) einen nach oben offenen Winkel bildend angeordnet ist.

3. Stampfmaschine nach Anspruch 1 und Anspruch 2, dadurch gekennzeichnet, daß die Steigungsflächen (17, 18) der einander zugeordneten Seiten (19, 20) von Gleitstück (13,14) und Klemmkeil (15, 16) eine Selbsthemmung sichernd ausgebildet sind.

4. Stampfmaschine nach Anspruch 1, dadurch gekennzeichnet, daß jeder Stampferstange (2) einander gegenüberliegend zwei Klemmkeile (15, 16) und Gleitstücke (13, 14) mit der Welle (7) drehfest verbundener Hülse (8) zugeordnet sind.

5. Stampfmaschine nach Anspruch 1, dadurch gekennzeichnet, daß die am Steg (3) der Stampferstange (2) anlegbare Platte (30, 31) des Klemmkeils (15, 16) in Längsachse des Steges verlängerbar ausgebildet ist.

6. Stampfmaschine nach Anspruch 1 und Anspruch 5, dadurch gekennzeichnet, daß die Platte (30, 31) zusätzlich mit Reibschicht versehen ist.

7. Stampfmaschine nach Anspruch 1, dadurch gekennzeichnet, daß dem Gleitstück (13, 14) an den Längsseiten (25) verlaufende Führungen (26) zugeordnet sind.

8. Stampfmaschine nach Anspruch 7, dadurch gekennzeichnet, daß in den Längsseiten (25) eine Nut (27) ausgebildet ist, in der die dem Klemmkeil (15, 16) zugeordneten Führungsleisten (28) gehalten sind.

9. Stampfmaschine nach Anspruch 1 und Anspruch 8, dadurch gekennzeichnet, daß der Nut (27) endseitig eine den Klemmkeil (15, 16) in der offenen Position sichernde Paßfeder (33) zugeordnet ist.

## Claims

1. Stamping machine for the preparation of a to be carbonized compacted coal cake, with arrestors being associated to the different stamping rods in order to retain, via a clamping element, the stamping rods after the stamping viz. during the settling sequences in their upper final position, characterized in that the clamping element has been configurated as a bushing (8) arranged excentrically around the shaft (7) and that fitting to said bushing has been arranged a movable sliding element (13,14) which matches a clamping wedge (15, 16) and at the same time web (3) of the stamping rod (2), with the clamping wedge being secured against inadvertent squeezing.

2. Stamping machine according to claim 1, characterized in that the sliding element (13, 14) and the web (3) of the stamping rod (2) are arranged in such a way that they form an upwardly opening angle.

3. Stamping machine according to claims 1 and 2, characterized in that the slanting faces (17, 18) of the matching surfaces (19, 20) of the sliding element (13, 14) and the clamping wedge (15, 16) have been designed so as to secure an automatic blockage.

4. Stamping machine according to claim 1, characterized in that to each stamping rod (2) are associated, in an opposite position to each other, two clamping wedges (15, 16) and sliding elements (13, 14) with the bushing (8) being secured non-rotatingly to the shaft (7).

5. Stamping machine according to claim 1, characterized in that the slab (30, 31) being part of the clamping wedge (15, 16) and fitting to the web (3) of the stamping rod (2) is extensible along the longitudinal axis of the web.

6. Stamping machine according to claims 1 and 5, characterized in that the slab (30, 31) has an additional friction coating.

7. Stamping machine according to claim 1, characterized in that guides (26) are associated to the longitudinal faces (25) of the sliding element (13, 14).

8. Stamping machine according to claim 7, characterized in that the longitudinal faces (25) are provided with a groove (27) wherein are retained the guide strips (28) associated to the clamping wedge (15, 16).

9. Stamping machine according to claims 1 and 8, characterized in that a purposefully shaped spring (33) which secures the clamping wedge (15, 16) in its open position has been associated to the groove (27).

## Revendications

1. Machine pilonneuse pour la préparation d'une pâte compactée prévue à la cokéfaction et où des arrêtes sont coordonnées aux différents pilons pour les retenir, à l'aide d'un élément de calage, dans leur position finale soulevée, après le pilonnage et pendant le tassement, caractérisée par ce que l'élément de calage à la forme d'un manchon (8) en tournant l'arbre d'une façon excentrique et que le manchon (8) porte un élément (13, 14) coulissant avec un coin de serrage (15,16) qui est coordonné à la nervure (3) du pilon (2), le coin de serrage étant protégé contre tout coinçage imprévu.

2. Machine pilonneuse d'après la revendication 1, caractérisée par ce que l'élément coulissant (13, 14) est arrangé d'une manière à former, avec la nervure (3) du pilon (2), un angle s'ouvrant vers le haut.

3. Machine pilonneuse d'après les revendications 1 et 2, caractérisée par ce que les surfaces pentées (17, 18) des côtés (19, 20) de l'élément coulissant (13, 14) et du coin de serrage (15, 16), conjugués l'un à l'autre, sont configurées d'une façon à pouvoir retenir un arrêt automatique.

4. Machine pilonneuse d'après la revendication 1, caractérisée par ce que dans une position diamétrale, deux coins de serrage (15, 16) et éléments coulissants (13, 14), avec le manchon (8) étant fixé d'une façon non rotative sur l'arbre (7), sont coordonnés à chacun des pilons (2).

5. Machine pilonneuse d'après la revendication 1, caractérisée par ce que la plaque (30, 31) du coin de serrage (15, 16) s'appuyant contre la nervure (3) du pilon (2), est allongeable le long de l'axe de la nervure.

6. Machine pilonneuse d'après les revendications 1 et 5, caractérisée par ce que la plaque (30, 31) est munie, à titre supplémentaire, d'un revêtement de friction.

7. Machine pilonneuse d'après la revendication 1, caractérisée par ce que des guidages (26) sont coordonnés aux côtés latéraux (25) de l'élément coulissant (13, 14).

8. Machine pilonneuse d'après la revendication 7, caractérisée par ce qu'aux côtés latéraux (25) a été formée une rainure (27) dans laquelle sont retenus les guidages (28) conjugués au coin de serrage (15, 16).

9. Machine pilonneuse d'après les revendications 1 et 8, caractérisée par ce qu'un ressort d'assemblage (33) a été coordonné à l'extrémité de la rainure (27) pour retenir le coin de serrage (15, 16) dans sa position ouverte.
